# EUROPÄISCHE PATENTSCHRIFT

(11) **EP 1 446 248 B1**
(45) Veröffentlichungstag und Bekanntmachung des Hinweises auf die Patenterteilung: **14.12.2005**
(21) Anmeldenummer: 02779199.5
(22) Anmeldetag: 07.11.2002
(51) Int. Cl.: B21D 51/26, B21D 17/02

(54) **VERWENDUNG EINER VORRICHTUNG ZUM AUFWEITEN UND FORMEN VON DOSENRÜMPFEN**
APPLICATION OF A DEVICE FOR EXPANDING AND SHAPING CAN BODIES
APPLICATION D'UN DISPOSITIF POUR ELARGIR ET FACONNER DES CORPS DE BOITE

(30) Priorität: 16.11.2001 DE 10156085
(43) Veröffentlichungstag der Anmeldung: 18.08.2004
(73) Patentinhaber: SIG Cantec GmbH & Co. KG, 45143 Essen (DE)
(72) Erfinder: LENTZ, Norbert, 45259 Essen (DE); RÖTZ, Steffen, 45359 Essen (DE); RIEMENSCHNEIDER, Jan, 45147 Essen (DE); WITT, Karl-Heinz, 45665 Recklinghausen (DE)
(74) Vertreter: Vomberg, Friedhelm
(86) Internationale Anmeldenummer: PCT/DE2002/004117
(87) Internationale Veröffentlichungsnummer: WO 2003/045606

(56) Entgegenhaltungen:
- DE-A- 2 110 758
- DE-A- 3 028 096
- DE-A- 10 040 173
- PATENT ABSTRACTS OF JAPAN vol. 018, no. 168 (M-1580), 22. März 1994 (1994-03-22) -& JP 05 337577 A (TOMOTAKE SHIGEMORI), 21. Dezember 1993 (1993-12-21)

## Beschreibung

Die Erfindung betrifft eine Verwendung einer Vorrichtung mit zwei dornartigen Formwerkzeugen, die von zwei Seiten her in die Öffnungen von rohrförmigen Hohlprofilen einführbar sind.

Eine Vorrichtung zum Umformen der Enden eines Zylinders wird beispielsweise in der JP-A-5337577 beschrieben. Das eingespannte zylinderförmige Werkstück wird von beiden Stirnseiten her durch jeweilige Formwerkzeuge aufgeweitet, wobei diese einer Hochgeschwindigkeits-Mikrovibration ausgesetzt sind.

Die DE-A-2110758 beschreibt ein Verfahren zur Herstellung einer Kupplungsbüchse aus einem Metallrohr für die Verbindung zweier Rohre oder eines Rohres mit einem Fitting, bei dem das Rohr in eine Form eingelegt wird, die so ausgebildet ist, dass sie einen Mittelabschnitt, zwei Zwischenabschnitte größeren Durchmessers und zwei ringförmige äußere Erweiterungen an den gegenüberliegenden Enden definiert, und dass Formwerkzeuge in die beiden gegenüberliegenden Enden des Rohres eingeführt werden, um dieses aufzuweiten und seitlich in die Form zu drücken.

Eine Vorrichtung zum Aufweiten und Formen von Dosenrümpfen sowie deren Verwendung sind in der DE 100 40 173 A1 beschrieben. Diese Vorrichtung besitzt einen harten und massigen, aus Stahl oder irgendeinem anderen härteren Material bestehenden Formungsblock zylinderartigen Querschnittes, der entlang des größten Teiles seiner Höhe einen dem Innendurchmesser des bereits aufgeweiteten Dosenkörpers entsprechenden größeren Durchmessers und an seinem oberen Teil einen konischen Abschnitt aufweist. Über diesem konischen Abschnitt ist ein kurzer Abschnitt verringerten Durchmessers angeordnet, der dem Innendurchmesser des aufzuweitenden Dosenkörpers entspricht. Der Formungsblock soll derart ausgelegt sein, dass der unter Druck und anpaßbar an dem aufzuweitenden Dosenkörper angesetzt werden oder ihn aufnehmen kann. Der Formungsblock kann ferner an seinem unteren Ende sein Werkzeug zur Bildung eines Flansches in Form einer Stahlscheibe besitzen, die an ihrer oberen Seite mit einer ringförmigen Nut rinnenförmigen Querschnittes versehen ist, die von dem unteren Ende des zylindrischen Dosenkörpers während des Aufweitens und Formens erreicht und in Eingriff genommen werden kann. Das Gegenwerkzeug wird nach der DE 100 40 173 A1 zur Formung eines Flansches an dem oberen Teil einer Dose verwendet und besteht ebenfalls aus einer Stahlscheibe, die an ihrer unteren, dem Formungsblock zugewandten Seite mit einer ringförmigen Nut rinnenförmigen Querschnittes versehen ist und einen kleinen ringförmigen und vorspringenden Abschnitt aufweist, der dem Innenumfang der Nut umgibt. Der vorspringende Abschnitt ist durch Ineingriffnahme anpaßbar an dem oberen Ende des den Vorgang des Aufweitens und Formens zu unterziehenden Dosenkörpers gehalten. Indem der Formungsblock in einen vorgefertigten Dosenrumpf eingeführt wird, formt sich der Dosenkörper an der äußeren Oberfläche des Formungsblockes an, wobei der Dosenkörperdurchmesser vergrößert wird und in einem einzigen Bearbeitungsschritt ein sogenannter "Neck-in" gebildet wird. Die erwähnten Nuten der beiden Stahlscheiben weiten die jeweiligen Dosenzargenendflächen geringfügig auf. Die Dosenrumpfform entspricht somit nach dem erfolgten vollständigen Vortrieb des Formkörpers dessen Außenmantelkontur, d.h., der Dosenrumpf ist bis auf einen geringfügigen oberen Bereich, dem Neck-in-Bereich, zylinderförmig.

Um sich von Wettbewerbern abzusetzen, werden von den Abfüllbetrieben zunehmend individuell geformte Dosen verlangt. Das zur Zeit gängigste Verfahren zum Formen von Zylinderrümpfen ist das mechanische Expandieren oder Spreizen. Ein hierzu geeignetes Werkzeug besteht aus einer Vielzahl von im Kreis angeordneten Segmenten, die auf der Außenseite das gewünschte Formprofil tragen. Führt man das Werkzeug in den geschweißten Zylinder ein und bewegt man mittels eines Konus im Inneren des Werkzeuges die Formsegmente radial nach außen, so weiten und formen diese den Zylinderrumpf. Der Nachteil bei diesem Verfahren liegt darin, dass der Zylinderrumpf vieleckig wird und dass das Zylinderrumpfmaterial lokal stark gestreckt wird, die Zargenverkürzung über den Umfang ungleichmäßig ist und die Aufweitung nicht bis zum Zargenende durchgeführt werden kann, weil dann kein ausreichender präziser Bördel mehr entsteht.

Andere Verfahren arbeiten mit einer formgebenden Hohlmatrize, in die die Zarge hineingeformt wird. Als Druckmedium dient hochkomprimierte Luft oder ein Wasserstrahl. Allerdings sind solche Verfahren teuer, langsam und unflexibel.

Das Einprägen von Formgestaltungen kann auch mit dem sogenannten Spin-flow Shapen durchgeführt werden, bei dem es sich um ein Roll-Drück-Verfahren handelt, bei dem nicht aufgeweitet, sondern der Durchmesser der Schweißzarge an der Formgebungsstelle reduziert wird. Mit diesem Verfahren können jedoch nur einfache rotationssymmetrische Formen erzeugt werden.

Ausgehend von dem vorgenannten Stand der Technik ist es Aufgabe der vorliegenden Erfindung eine Möglichkeit zu schaffen, mit der preiswert, flexibel und mit schneller Umstellmöglichkeit gewünschte Dosenrumpfformen, einschließlich nicht rotationssymmetrischer Formen herstellbar sind. Die hierzu verwendeten Maschinenteile sollen möglichst robust sein und Umformungen bis zum Zargenende ermöglichen.

Diese Aufgabe wird durch die Verwendung einer Vorrichtung nach Anspruch 1 gelöst.

Erfindungsgemäß wird die fertiggestellte Zarge, der Dosenrumpf, mit einem Durchmesser hergestellt, der kleiner oder gleich dem kleinsten gewünschten Durchmesser des Fertigteiles ist. Im Unterschied zum Stand der Technik wird jedoch nach einer ersten Ausführungsvariante mit zwei dornartigen Formwerkzeugen gearbeitet, die auf den gegenüberliegenden Seiten her in die Dosenzarge eingeführt werden und die Dosenzarge durch Aufweitung und Formgebung umformen, bis die jeweiligen Stirnseiten der dornartigen Formwerkzeuge zur Endlage kommen. Die Querschnittsprofile der beiden dornartigen Formwerkzeuge haben zumindest an ihrem Ende in Teilbereichen einen von der Dosenlängsachse geringeren Abstand als die von dem Dornende weiter abliegenden entsprechenden Teilbereiche. Dies können dornendseitig konische oder tangential ineinander übergehende Verrundungen oder eine Kombination aus beiden, aber auch außenmantelseitig unrunde Querschnittsprofile oder eine Kombination aus beiden sein. Die Dornenden besitzen einen maximalen Durchmesser, der kleiner, gleich oder geringfügig größer als der Durchmesser des aufzuweitenden Dosenrumpfes ist. Insbesondere kann die Querschnittsform zum Dornende hin zumindest über einen teilaxialen Bereich verjüngend ausgebildet sein. Die Dornstirnflächen können entweder senkrecht zur Dornlängsachse, schrägwinkelig, wellenförmig oder anderweitig beliebig geformt zur Dornlängsachse angeordnet bzw. ausgebildet sein. Letzteres läßt auch Einschnürungen an der Dosenzarge ausformen, die schrägwinkelig, wellenförmig oder anderweitig beliebig geformt zur Zargenlängsachse liegen.

Weitere Ausgestaltungen der Erfindung sowie Vorteile werden anhand der Zeichnungen erläutert. Es zeigen
- Fig. 1: eine schematische Abbildung zweier dornartiger Formwerkzeuge, die durch Öffnungen von Abstreifern gegeneinander bewegbar sind, dargestellt in der Ausgangsstellung vor der Zargenverformung,
- Fig. 2: eine entsprechende Anordnung gemäß Fig. 1 mit über einen Teilhub aufeinander zu bewegten Dosenformwerkzeugen und
- Fig. 3: die Endstellung der Formwerkzeuge, in der das Dosenrumpfprofil fertiggestellt ist,
- Fig. 4: eine Seitenansicht des mit einem Werkzeug nach Fig. 1 bis 3 hergestellten Zargen-Profiles und
- Fig. 5 bis 9: jeweilige Ausgestaltungsmöglichkeiten für die Dosenzarge, sowie
- Fig. 10: eine differenzaufgeweitete, stapelbare Zarge mit einem rotationssymmetrischen DekorationsShape.

Wie bereits erwähnt, wird die Zarge auf den kleinsten Durchmesser des Shapeprofiles oder etwas kleiner geschweißt und dann durch beidseitiges bzw. in Sonderfällen einseitiges Einschieben eines Formwerkzeuges auf den Enddurchmesser außerhalb des Shapeprofiles gebracht. Die Ausgestaltung der Dornenden und des Dorns bestimmt das Shapeprofil und die Mantelgeometrie. Falls je nach gewünschter Shapeform das jeweilige Dornende etwas größer oder gleich dem Innendurchmesser der geschweißten Zarge ist, sollte das Dosenende in einem vorgelagerten Umformschritt leicht konifiziert werden, damit der Dorn automatisch eingeführt werden kann.

Wie in Fig. 1 ersichtlich, dienen zwei dornartige Formwerkzeuge 1 und 2, die durch eine Öffnung von sich im Abstand gegenüberliegenden Abstreifern 3 und 4 durchführbar sind, als Formwerkzeuge für die Dosenzarge 5, deren Enden leicht konisch aufgebogen sind, so daß die Dornenden der Formwerkzeuge 1 und 2 leicht eingeführt werden können. Die offene Zarge 5 wird mittels nicht dargestellter Fördermittel in nach dem Stand der Technik bekannter Weise zwischen den Abstreifern 3 und 4 angeordnet und zur Werkzeuglängsachse 6, die gleichzeitig Zargenlängsachse ist, positioniert. In dem in Fig. 1 dargestellten Zustand befinden sich die dornartigen Formwerkzeuge 1 und 2 in der jeweils oberen bzw. unteren Totlage.

Wie aus Fig. 2 ersichtlich, werden in Richtung der Pfeile 7 bzw. 8 die Formwerkzeuge 1 und 2 aufeinander zu bewegt, wobei sie die Dosenzarge 5 aufweiten, bis der in Fig. 3 dargestellte Endzustand erreicht ist. Das Profil der Formwerkzeuge hat sich in entsprechender Weise auf die Dosenzarge 5 abgeformt, die in ihrem unteren Drittel eine kehlartige Einschnürung 9 besitzt, die durch die sich verjüngenden Profile der Enden der dornartigen Formwerkzeuge bestimmt ist. Die Stirnseiten der Formwerkzeuge kommen in dem in Fig. 3 dargestellten Endzustand zur Plananlage. Nach der Umformung der Dosenzarge 5 können die Formwerkzeuge 1 und 2 wieder zurückgezogen werden, wobei die geformte Zarge zwischen den Abstreifern 3 und 4 verbleibt und anschließend mit nach dem Stand der Technik bekannten Transportmitteln abgefördert werden kann. Bereits anhand der Fig. 1 bis 3 ist zu erkennen, daß nicht nur das Profilende der Formwerkzeuge, sondern die gesamte Oberflächenkontur an der Zarge 5 abgebildet wird, so daß nicht nur glatte runde Formen entsprechend Fig. 4 oder 5, sondern auch unrunde Formen entsprechend Fig. 6 und 7 sowohl im Shapebereich als auch im Mantelbereich oder längsprofilierte Formen entsprechend Fig. 8 oder auch Dosenformen nach Fig. 9 bzw. Kombinationen aus den vorgenannten Formen hergestellt werden können.

Fig. 5 zeigt eine aufgeweitete Zarge 10 mit einem Shape als Schutzsicke 11, die dadurch geformt werden kann, daß das von unten eingeführte Formwerkzeug nahezu bis zum anderen Ende der Zargenöffnung geführt wird und das dornartige Formwerkzeug als Gegenwerkzeug entsprechend kürzer ausgebildet ist. Auch in diesem Fall sind die schließlich zur Anlage kommenden Stirnflächen der aufeinander zu bewegten dornartigen Formwerkzeuge senkrecht zur Längsachse 6 ausgerichtet.

In Fig. 6 ist eine aufgeweitete Zarge 12 mit einem asymmetrischen wellenförmigen Dekorations-Shape dargestellt. Die Einschnürung 13 liegt als Ringprofil nicht orthogonal zu der Längsachse 6, sondern schrägwinkelig bzw. sie ist wellenförmig. Dies wird erreicht, indem zwei dornartige Formwerkzeuge mit korrespondierend ausgebildeten Dornenden verwendet werden, deren Stirnfläche in einer schrägwinkelig bzw. wellenförmig zur Längsachse 6 liegenden Ebene bzw. einer schrägwinkelig liegenden, ggf. geschwungenen Fläche angeordnet sind. Da mit den erfindungsgemäßen Formwerkzeugen lediglich Aufweitungen in die Dosenzarge einprägbar sind, also keine Hinterschneidungen, sind die konisch sich verjüngenden Dornenden entsprechend der gewünschten Formgestaltung der Einschnürung und deren Lage auszubilden.

Die in Fig. 7 abgebildete Zarge 14 ist ebenfalls asymmetrisch ausgebildet und besitzt zwei nicht lineare Bereiche 15 und 16, in denen sie sich zu einem kleineren Durchmesser verjüngt, der im dazwischenliegenden Bereich 17 über ein bestimmtes durch die Dornendengestaltung vorgegebenes Längenmaß konstant ist. Generell kann der Shape in Form und Lage dem Druckbild angepaßt sein.

Anhand der Dosenzarge 18 in Fig. 8 sind Kombinationen aus einem rotationssymmetrischen Dekorations-Shape und Längsprofilen 19 zu erkennen, die durch den Formwerkzeugaußenmantel bestimmt werden. Zur Herstellung dieser Dosenzarge können zwei dornartige Formwerkzeuge verwendet werden, deren Stirnflächen innerhalb der Dosenzarge in der Ebene 20 zur Verformungs-Endlage kommen. Neben der Einschnürung 21 kann auch durch entsprechende Ausgestaltung des von unten eingeführten Formwerkzeuges ein durchmesservergrößerter unterer Absatz 22 geschaffen sein, der den gleichen oder einen anderen Durchmesser wie der obere zylindrische Absatz 23 der Zarge sein kann.

Die Dosenzarge 24 besitzt einen Außenmantel, der bis auf geringe obere und untere Teilbereiche 25, 26 mit einer Zylinderform jeweils bis zur Ebene 27 reichend, sich verjüngend verläuft, d.h., das Dosenmantelaußenprofil ist weitgehend konkav ausgebildet.

Fig. 10 zeigt, daß zwei Dosenzargen 5 gemäß Fig. 4 auch stapelbar sind; Entsprechendes gilt auch für die übrigen Dosenzargen.

Das vorbeschriebene Dornaufweitverfahren weist im Vergleich zu dem nach dem Stand der Technik bekannten Spreizen und anderen Verfahren folgende Vorteile auf:

Die aufgeweitete Zarge ist bei entsprechender Dornausführung - abgesehen von eingeformten Längsprofilen - kreisrund und nicht zwingend vieleckig.

Darüber hinaus ist die Dehnung des Bleches über den Umfang gleichmäßig, wodurch eine größere Aufweitung bei gleicher Blechdehnung möglich ist. Es treten keine markanten Höhenschwankungen auf. Die Umformbarkeit ist bis zum Zargenende möglich.

Weiterhin entsteht eine wünschenswert gleichmäßige Blechdickenreduzierung im zylindrischen Teil, während in dem belastungsgefährdeten Shapebereich noch die Originalblechdicke erhalten bleibt.

Die verwendeten Formwerkzeuge sind einfach, robust und leicht in bestehenden Anlagen nachzurüsten bzw. auszutauschen, wenn geänderte Shapeformen gewünscht werden.

Die in den Ausführungsbeispielen gemäß Fig. 1 bis 10 dargestellten Shapegestaltungen lassen sich beliebig variieren, wobei Verformungsgrenzen gering sind, abgesehen von der generellen Eignung des Bleches und des Lackes. Wie bereits erwähnt, können lediglich Hinterschnittformen nicht erzeugt werden.

## Patentansprüche

1. Verwendung einer Vorrichtung mit zwei dornartigen Formwerkzeugen (1, 2), die von zwei Seiten in Öffnungen von rohrförmigen Hohlprofilen einführbar sind, zum Aufweiten und Formen von Dosenrümpfen (5), wobei die Querschnittsprofile der Enden der beiden dornartigen Formwerkzeuge (1, 2) je nach Shapeform gleich oder komplementär gleich sind.

2. Verwendung einer Vorrichtung nach Anspruch 1, **dadurch gekennzeichnet, dass** die Querschnittsprofile der beiden dornartigen Formwerkzeuge (1, 2) an deren Ende zumindest in Teilbereichen einen von der Dornlängsachse (6) geringeren Abstand haben als die von dem Dornende weiter abliegenden entsprechenden Teilbereiche.

3. Verwendung einer Vorrichtung nach Anspruch 1 oder 2, **dadurch gekennzeichnet, dass** die Dornenden einen maximalen Durchmesser besitzen, der kleiner, gleich oder etwas größer als der Durchmesser des aufzuweitenden Dosenrumpfes (5) ist.

4. Verwendung einer Vorrichtung nach einem der Ansprüche 1 bis 3, **dadurch gekennzeichnet, dass** die Querschnittsformen zum Dornende hin zumindest über einen teilaxialen Bereich sich verjüngend ausgebildet sind.

5. Verwendung einer Vorrichtung nach einem der Ansprüche 1 bis 4, **dadurch gekennzeichnet, dass** die Dornstirnflächen zumindest in Teilbereichen nicht orthogonal zu der Dornlängsachse (6) angeordnet sind.

6. Verwendung einer Vorrichtung nach einem der Ansprüche 1 bis 5, **dadurch gekennzeichnet, dass** die Dornmantelflächen zumindest teilweise ein von einer Kreiszylinderform abweichendes Profil aufweisen.

7. Verwendung einer Vorrichtung nach einem der Ansprüche 1 bis 6, **dadurch gekennzeichnet, dass** die Dornmantelflächen einer der beiden Dorne oder beider Dorne zumindest teilweise ein von einer Kreiszylinderform abweichendes Profil aufweisen.

8. Verwendung einer Vorrichtung nach einem der Ansprüche 1 bis 7, **dadurch gekennzeichnet, dass** die dornartigen Formwerkzeuge entlang Abstreifern (3, 5) bewegbar sind.

## Claims

1. Application of a device having two pin-like shaping tools (1,2) that are insertable from two sides into the openings of tube-like hollow bodies whereby the cross-sectional profiles of the ends of the two pin-like shaping tools (1, 2) are identical or complementary according to the desired shape.

2. Application of a device according to claim 1, **characterized in that** the cross-sectional profiles of the two pin-like shaping tools (1, 2) at their ends at least in regions have less distance from the longitudinal pin axis (6) than the regions lying further away from the pin end.

3. Application of a device according to claim 1 or 2, **characterized in that** the pin ends have a maximum diameter that is less than, equal to, or slightly greater than the diameter of the can body (5) to be widened.

4. Application of a device according to one of claims 1 to 3, **characterized in that** the cross-sectional shapes taper towards the pin end at least partially in a region in axial direction.

5. Application of a device according to one of claims 1 to 4, **characterized in that** the pin end faces are arranged at least partially in regions not orthogonal to the pin longitudinal axis (6).

6. Application of a device according to one of claims 1 to 5, **characterized in that** the pin outer surfaces deviate at least locally from a cylindrical shape.

7. Application of a device according to one of claims 1 to 6, **characterized in that** the pin outer surfaces of one of the two pins or of both pins deviate at least locally from a cylindrical shape.

8. Application of a device according to one of claims 1 to 7, **characterized in that** the pin-like shaping tools are movable relative to strippers (3, 5).

## Revendications

1. Utilisation d'un dispositif ayant deux outils de formage (1, 2) en forme de mandrin qui peuvent être introduits de deux côtés dans des ouvertures de profilés creux tubulaires, et destiné à élargir et à former des corps de boîte (5), les profils de section transversale des extrémités des deux outils de formage (1, 2) en forme de mandrin étant identiques ou complémentairement identiques selon la forme de shape.

2. Utilisation d'un dispositif selon la revendication 1, **caractérisé par le fait que** les profils de section transversale aux extrémités des deux outils de formage (1, 2) en forme de mandrin présentent, au moins dans des zones partielles, une distance plus faible par rapport à l'axe longitudinal de mandrin (6) que les zones partielles correspondantes situées plus loin de l'extrémité de mandrin.

3. Utilisation d'un dispositif selon la revendication 1 ou 2, **caractérisé par le fait que** les extrémités des mandrins possèdent un diamètre maximal qui est inférieur au, égal au ou un peu plus grand que le diamètre du corps de boîte (5) à élargir.

4. Utilisation d'un dispositif selon l'une des revendications 1 à 3, **caractérisé par le fait que** les formes de section transversale se rétrécissent vers l'extrémité de mandrin au moins sur une zone axiale partielle.

5. Utilisation d'un dispositif selon l'une des revendications 1 à 4, **caractérisé par le fait que** les faces frontales des mandrins, au moins dans des zones partielles, ne sont pas disposées de façon orthogonale à l'axe longitudinal de mandrin (6).

6. Utilisation d'un dispositif selon l'une des revendications 1 à 5, **caractérisé par le fait que** les surfaces latérales des mandrins présentent au moins en partie un profil s'écartant d'une forme cylindrique circulaire.

7. Utilisation d'un dispositif selon l'une des revendications 1 à 6, **caractérisé par le fait que** les surfaces latérales de l'un des deux mandrins ou des deux mandrins présentent au moins en partie un profil s'écartant d'une forme cylindrique circulaire.

8. Utilisation d'un dispositif selon l'une des revendications 1 à 7, **caractérisé par le fait que** les outils de formage en forme de mandrin peuvent être déplacés le long de racleurs (3, 5).
